# EUROPÄISCHE PATENTSCHRIFT

(11) **EP 2 564 938 B1**
(45) Veröffentlichungstag und Bekanntmachung des Hinweises auf die Patenterteilung: **24.03.2021**
(21) Anmeldenummer: 12005885.4
(22) Anmeldetag: 15.08.2012
(51) Int. Cl.: B05C 1/08, B05C 3/18

(54) **Vorrichtung für die Beschichtung von bahnförmigen Materialien**
Device for coating web-shaped materials
Dispositif de revêtement de matériaux en forme de bande

(30) Priorität: 18.08.2011 DE 102011110609
(43) Veröffentlichungstag der Anmeldung: 06.03.2013
(73) Patentinhaber: LTS LOHMANN Therapie-Systeme AG, 56626 Andernach (DE)
(72) Erfinder: Hoffmann, Michael, 56566 Neuwied (DE); Stein, Ralf-Ingo, 56269 Dierdorf (DE)

(56) Entgegenhaltungen:
- DE-B- 1 054 048
- DE-U1-202009 016 157
- GB-A- 2 114 471
- JP-A- 11 319 667
- JP-A- 2002 266 291

## Beschreibung

Die Erfindung betrifft eine Vorrichtung für die Beschichtung von bahnförmigen Materialien umfassend eine erste Walze und eine zweite Walze, die gegeneinander angeordnet sind und einen Spalt bilden, durch den das bahnförmige Material läuft, und einen Trog, der durch die erste Walze, die zweite Walze und zwei Seitenwände gebildet wird, zur Aufnahme einer Beschichtungsmasse, wobei in jeder der Seitenwände mindestens eine Öffnung zur Zuführung der Beschichtungsmasse in den Trog ausgebildet ist.

Eine bekannte Vorrichtung für die Beschichtung besteht aus einer Auftrags- oder Beschichtungswalze und einer Rakel- oder Dosierwalze. Die aufgetragene Menge wird bei dieser Vorrichtung durch den Abstand zwischen den beiden Walzen sowie deren Geschwindigkeiten bestimmt und ist beispielsweise in der DE 39 06070 A1, speziell Fig 3, Bild c offenbart.

Ein typisches Anwendungsbeispiel für dieses Walzenauftragsverfahren ist die Herstellung von transdermalen therapeutischen Systemen (TTS). Zu deren Herstellung werden beispielsweise wirkstoffhaltige Lösungen auf Trägerfolien bzw. bahnförmigen Materialien aufgetragen und anschließend weiteren Vorrichtungen wie einem Trockenkanal und/oder Schneidvorrichtungen zugeführt. Andere Anwendungsbeispiele sind die Herstellung von oralen dünnen Filmen oder hochtransparente Beschichtungen, z.B. für die graphische oder elektronische Industrie.

Ein Trog zur Aufnahme einer Beschichtungsmasse ist auch beispielsweise aus der DE 16 96 153 bekannt. Dort wird ein Verfahren zum beidseitigen Aufbringen eines Striches auf eine bewegte Papierbahn offenbart, wobei die Papierbahn mittels einer Rakel gegen eine Walze gedrückt, an der Rakel in einem Winkel von mehr als 5 Grad von der Walze weggebogen wird und zwischen Papierbahn und Rakel ein Streichmassebad gebildet wird.

Derartige Vorrichtungen sind auch in DE 38 11 315 C2, JP 2002 266291, JP H 11319667 und DE 23 14 531 offenbart.

Die derzeit übliche Praxis die Beschichtungsmassen über Zuführsysteme oberhalb des Troges, der durch die gegeneinander stehenden Walzen gebildet wird, einzuleiten, hat je nach reologischen Eigenschaften der Beschichtungsmassen Nachteile, die sich insbesondere in der Gewichtsverteilung des resultierenden Beschichtungsauftrages und in einem inhomogenen Strichbild äußern.

Im Detail werden die Beschichtungsmassen unter oder über Spiegel eingeleitet, d.h. unterhalb der Oberkante der Beschichtungsmasse oder oberhalb auf die im Trog befindliche Beschichtungsmasse. Für die Einleitung kommen entweder mittig im Auftragswerk angebrachte Rohre / Leitungen oder Verteilersysteme zum Einsatz, aus denen die Beschichtungsmassen mittig einlaufen und dann zum Beispiel durch Prallplatten oder T-Stücke über die Beschichtungsbreite, teilweise mit Hilfe von Dosierschlitzen, im Trog der Vorrichtung bzw. des Auftragswerks verteilt werden.

Die im Auftragswerk angeordneten Walzen drehen sich typischerweise mit unterschiedlichen Geschwindigkeiten. Eine der beiden Walzen dient als sogenannte Rakelwalze, weil sie gegenläufig gegen das zu beschichtende bahnförmige Material läuft, während die andere Walze, die sogenannte Auftragswalze, sich gleichläufig, d.h. in die gleiche Richtung wie das bahnförmige Material, dreht.

Durch die Drehrichtung der Rakelwalze entsteht im Trog eine permanente gegenläufig rotierende Bewegung der Beschichtungsmassen. Diese Rotation wird durch die bekannten Zuführsysteme beeinflusst, die, wie oben beschrieben, über die Breite des Troges an einer oder an mehreren Stelle/-n in die Beschichtungsmasse eintauchen oder an einer oder an mehreren Stelle/-n neue Beschichtungsmasse einbringen. Dabei kann durch die vorhandenen reologischen Eigenschaften das Verhältnis von frisch zufließender Beschichtungsmasse und der bereits im Trog befindlichen Beschichtungsmasse nicht gleichmäßig im Trog verteilt sein. Dafür ist es notwendig den Zufluss der Masse insoweit zuregeln, dass die Menge an zufließender frischer Beschichtungsmasse möglichst gleich dem Verbrauch des Beschichtungsvorganges ist. Dies wird im Allgemeinen durch den Einsatz von Regelventilen bzw. Messsonden, die eventuell vorgeschaltete Fördersysteme regeln, günstig beeinflusst. Weiterhin wird die rollierende Bewegung der Beschichtungsmasse entweder durch die unter dem Spiegel angebrachten Verteilungssysteme oder durch die auf die Oberfläche auflaufende Beschichtungsmasse durchbrochen.

Bekannte Zuführsysteme unterhalb oder auch oberhalb der Oberkante der Beschichtungsmasse - des Spiegels oder Massespiegels -, die über die Länge des Troges oder auch nur punktuell angeordnet waren, verursachten teilweise ganzflächig ein streifiges Strichbild oder es zeichnete sich bei jeder Massezufuhr optisch inhomogene Flächen auf der beschichteten Bahn ab. Eine ungleichmäßige Gewichtsverteilung über die Bahnbreite wurde ebenfalls festgestellt. Durch die Zuführung über die Länge des Troges oder punktuell von oben war weiterhin eine komplette Abdeckung des Troges nicht möglich.

Bei Einsatz von entflammbaren lösemittelhaltigen Beschichtungsmassen und der dann zu berücksichtigenden Explosions-Schutz-Thematik sind um das Auftragswerk herum geführte permanente Luftströmungen vorgesehen. Diese Luftströmungen gelangen dabei auch auf die Oberfläche der im Trog befindlichen Beschichtungsmasse. Durch die Zuführvorrichtungen kann der Trog nicht vollflächig bzw. vollständig abgedeckt werden, da entsprechende Abdeckungen Durchbrüche für die in den Trog einzufüllende Beschichtungsmasse oder für die Zuführleitungen aufweisen müssen. An den nicht abgedeckten Stellen wird an der Oberfläche der sich im Trog befindlichen Beschichtungsmasse eine Hautbildung begünstigt, weil der auftreffende Luftstrom an diesen nicht abgedeckten Stellen partiell zu einer Verdunstung von in der Beschichtungsmasse vorhandenem Lösungsmittel führt.

Der Erfindung liegt daher die Aufgabe zugrunde, eine gattungsgemäße Vorrichtung zu schaffen, welche die oben beschriebenen Nachteile vermeidet.

Diese Aufgabe wird erfindungsgemäß dadurch gelöst, dass in jeder der Seitenwände mehrere Öffnungen in einer Reihe horizontal angeordnet sind, oder dass mehrere Öffnungen in einer Reihe vertikal angeordnet sind, oder dass mehrere Öffnungen in eine Reihe bogenförmig, entsprechend dem Durchmesser einer der Walzen, angeordnet sind.

Die Erfindung sieht somit vor, die Beschichtungsmasse seitlich in den Trog einzuleiten. Diese beidseitige Zuführung durch die Seitenwände gewährleistet eine gleichmäßige Einbringung der Beschichtungsmasse in den Trog. Die Rotationsbewegung der Beschichtungsmasse innerhalb der Vorrichtung - des Auftragswerkes - wird nicht durch Einbauten wie Zuleitungen usw. gestört. Daraus ergibt sich eine gleichmäßigere Auftragsgewichtsverteilung sowie ein homogeneres Strichbild.

Zur weiteren Beeinflussung der Zuführung der Beschichtungsmasse werden mehrere Öffnungen pro Seitenwand ausgebildet. Diese können horizontal, vertikal oder bogenförmig eingebracht werden. Hierdurch wird die Zuführung noch gezielter auf die Begebenheiten in der Vorrichtung angepasst.

Beim Einsatz der seitlichen Beschichtungsmassenzufuhr wird ein gleichmäßiges Beschichtungsbild mit stark verringerten Strukturen und Streifen erzeugt. Weiterhin kann der Trog an seiner Oberseite komplett abgedeckt werden. Hierdurch wird die Abdunstung / Verdunstung des in der Beschichtungsmasse vorhandenen Lösungsmittels bzw. der vorhandenen Lösungsmittel wesentlich verringert.

Die bei vorhandenen Vorrichtungen oberhalb des Troges angeordneten Zuleitungsrohre für die Beschichtungsmasse können weiterhin genutzt werden. Diese Zuleitungen erhalten ein zusätzliches T-förmiges Verteilrohr welches über zwei gleichförmige Verteilschläuche mit Schlauchverbindungsstücken verbunden wird, die in den Seitenwänden münden und eine Zuführung der Beschichtungsmasse unterhalb des Massespiegels bei gefülltem Trog vorsieht.

Weitere Merkmale und Einzelheiten der Erfindung ergeben sich aus den Ansprüchen und der nachfolgenden Beschreibung von einem in schematischer Zeichnung dargestellter Ausführungsbeispiel der Erfindung. Es zeigt:
Fig. 1 in räumlicher Darstellung eine Vorrichtung zur Beschichtung eines bahnförmigen Materials mit nur einer Öffnung in jeder der Seitenwände.

In Fig. 1 ist die erfindungsgemäße Vorrichtung in räumlicher Darstellung zu sehen. Das zu beschichtende bahnförmige Material 1 wird zwischen einer ersten Walze 2 und einer zweiten Walze 3 durchgeführt, wobei durch einen einstellbaren Abstand zwischen den beiden Walzen 2, 3 ein Spalt 4 gebildet wird. Die Achsen der beiden Walzen 2, 3 sind ungefähr In gleicher Höhe horizontal angeordnet und bilden einen Trog 5 im Zusammenspiel mit zwei Seitenwänden 6 und 7. Diesen so gebildeten Trog 5 wird kontinuierlich eine Beschichtungsmasse 8 zugeführt. Die Zuführung erfolgt über mindestens eine Öffnung 9, 10 je Seitenwand 6, 7. Die Höhe der Beschichtungsmasse 8 im Trog 5 wird festgelegt. Dieses Maß bzw. die Füllhöhe wird auch als Spiegel bezeichnet,

### Bezugszeichenliste:

- 1: bahnförmiges Material
- 2: erste Walze
- 3: zweite Walze
- 4: Spalt
- 5: Trog
- 6: Seitenwand
- 7: Seitenwand
- 8: Beschichtungsmasse
- 9: Öffnung
- 10: Öffnung

## Patentansprüche

1. Vorrichtung für die Beschichtung von bahnförmigen Materialien (1) umfassend
- eine erste Walze (2) und eine zweite Walze (3), die gegeneinander angeordnet sind und einen Spalt (4) bilden, durch den das bahnförmige Material (1) läuft, und
- einen Trog (5), der durch die erste Walze (2), die zweite Walze (3) und zwei Seitenwände (6, 7) gebildet wird, zur Aufnahme einer Beschichtungsmasse (8), wobei in jeder der Seitenwände (6, 7) mindestens eine Öffnung (9, 10) zur Zuführung der Beschichtungsmasse (8) in den Trog (5) ausgebildet ist,
**dadurch gekennzeichnet,**
**dass** in jeder der Seitenwände (6, 7) mehrere Öffnungen (9, 10) in einer Reihe horizontal angeordnet sind, oder
mehrere Öffnungen (9, 10) in einer Reihe vertikal angeordnet sind, oder
mehrere Öffnungen (9, 10) in einer Reihe bogenförmig, entsprechend dem Durchmesser einer der Walzen (2, 3), angeordnet sind.

## Claims

1. Device for coating web-shaped materials (1), comprising
- a first roller (2) and a second roller (3), which are arranged against each other and form a gap (4) through which the web-shaped material (1) runs, and
- a trough (5), which is formed by the first roller (2), the second roller (3) and two side walls (6, 7), and which receives a coating composition (8), wherein at least one opening (9, 10) for delivery of the coating composition (8) into the trough (5) is formed in each of the side walls (6, 7), **characterized in that**,
in each of the side walls (6, 7), a plurality of openings (9, 10) are arranged horizontally in a row, or a plurality of openings (9, 10) are arranged vertically in a row, or a plurality of openings (9, 10) are arranged in a row in an arc shape, corresponding to the diameter of one of the rollers (2, 3).

## Revendications

1. Dispositif pour le revêtement de matériaux en forme de bande (1), comprenant
- un premier cylindre (2) et un deuxième cylindre (3) qui sont disposés l'un contre l'autre et forment un interstice (4) à travers lequel passe le matériau en forme de bande (1), et
une cuve (5) qui est formée par le premier cylindre (2), le deuxième cylindre (3) et deux parois latérales (6, 7), pour recevoir une masse de revêtement (8), au moins une ouverture (9, 10) pour acheminer la masse de revêtement (8) à la cuve (5) étant réalisée dans chacune des parois latérales (6, 7),
**caractérisé en ce que**
dans chacune des parois latérales (6, 7), plusieurs ouvertures (9, 10) sont disposées horizontalement en une rangée, ou
plusieurs ouvertures (9, 10) sont disposées verticalement en une rangée, ou
plusieurs ouvertures (9, 10) sont disposées sous forme courbe en une rangée, de manière correspondant au diamètre de l'un des cylindres (2, 3).
